# EUROPÄISCHE PATENTSCHRIFT

(11) **EP 0 959 744 B1**
(45) Veröffentlichungstag und Bekanntmachung des Hinweises auf die Patenterteilung: **11.04.2001**
(21) Anmeldenummer: 97933650.0
(22) Anmeldetag: 03.07.1997
(51) Int. Cl.: A47G 1/06

(54) **AUFKLAPPBARER RAHMEN ZUR AUFNAHME VON PLAKATEN ODER DERGLEICHEN**
HINGED FRAME FOR POSTERS OR THE LIKE
CADRE DEPLIABLE POUR AFFICHES OU OBJETS EQUIVALENTS

(30) Priorität: 26.08.1996 DE 29614775 U
(43) Veröffentlichungstag der Anmeldung: 01.12.1999
(73) Patentinhaber: AWK Aussenwerbung GmbH, 56070 Koblenz (DE)
(72) Erfinder: KLEINHANS, Joachim, D-56170 Bendorf (DE)
(74) Vertreter: Schippan, Ralph, Dr.-Ing.
(86) Internationale Anmeldenummer: EP9703508
(87) Internationale Veröffentlichungsnummer: WO9808427

(56) Entgegenhaltungen:
- EP-A- 0 457 987
- EP-A- 0 531 593
- DE-A- 3 132 521
- GB-A- 2 136 624
- GB-A- 2 223 874
- US-A- 4 702 025

## Beschreibung

Die Erfindung betrifft einen Rahmen zur Aufnahme von Plakaten oder dgl., mit einem Grundrahmen, an dessen Rändern Frontelemente befestigt sind, die jeweils über ein Gelenk mit dem Grundrahmen verbunden sind und einzeln aus der Rahmenfläche herausklappbar sind, wobei jedes der Gelenke eine Gelenkschale und einen in die Gelenkschale einsetzbaren Gelenkbolzen aufweist, wobei die Geienkschale und der Geienkboizen jeweils an einem Profiielement ausgebildet sind, und wobei eines der Profilelemente ein Rastelement aufweist, das an dem anderen Profilelement auf einer im wesentlichen kreisbogenförmigen Fläche elastisch abgestützt ist, in der mindestens eine Rastvertiefung ausgebildet ist.

Ein derartiger Rahmen ist aus der GB-A-2 223 874 bekannt.

Ein weiterer Rahmen ist beispielsweise aus der DE-A-31 32 521 bekannt. Die Frontelemente dieses Rahmens sind innenseitig mit einer Längsnut versehen, in die ein Rand einer Blattfeder eingreift, deren anderer Rand in eine Auskehlung des Grundrahmens hineinragt. Über die Länge des Frontelementes sind mehrere Blattfedern verteilt angeordnet. Bei Verschwenkung des Frontelementes wird die leicht gekrümmte Blattfeder über ihren Totpunkt gekippt, so daß sie das Frontelement sowohl in geschlossener Stellung als auch in ausgeklappter Stellung stabil festhält.

Der vorliegenden Erfindung liegt die Aufgabe zugrunde, die Herstellungs- und Montagekosten eines Rahmens der vorgenannten Art zu reduzieren, und dessen Stabilität wesentlich zu erhöhen.

Diese Aufgabe wird durch die Merkmale des Anspruchs 1 gelöst.

Der erfindungsgemäße Rahmen benötigt keine Blattfedern. Die jeweils an einer Reibfläche elastisch angreifenden Rastelemente stellen in Verbindung mit den zugeordneten Rastvertiefungen sicher, daß die Frontelemente auch ohne Blattfedern fest in der geschlossenen bzw. herausgeklappten Stellung gehalten werden. Durch den Wegfall der Blattfedern ergeben sich geringere Herstellungs- und Montagekosten.

Bei dem erfindungsgemäßen Rahmen ist der Gelenkbolzen mit einer Längsnut versehen, die zwei elastische Schenkelabschnitte definiert. Aufgrund seiner elastischen Schenkelabschnitte kann der Gelenkbolzen beim Einsetzen in die Gelenkschale um einen bestimmten Betrag zusammengepreßt werden. Hierdurch ist es möglich, den Umfangsbereich des Gelenkbolzens zu erhöhen, der von der Gelenkschale umgriffen wird.

Eine besonders sichere Verbindung von Gelenkbolzen und Gelenkschale ergibt sich bei dem erfindungsgemäßen Rahmen dadurch, daß die Längsnut des Gelenkbolzens eine Erweiterung aufweist, in die ein Rundstab formschlüssig eingesetzt ist.

Dabei können an der Innenseite der Schenkelabschnitte des Gelenkbolzens vorzugsweise mindestens drei im Querschnitt spitzwinklige Erhebungen ausgebildet sein, die gleichmäßig am Innenumfang der Schenkelabschnitte verteilt sind. Die spitzwinkligen Erhebungen erleichtern das Einsetzen des Rundstabes in den Gelenkbolzen, indem sie die Kontaktfläche und damit die Reibung zwischen Rundstab und Gelenkbolzen weitgehend verringern.

Eine bevorzugte Ausgestaltung des Rahmens besteht darin, daß das Rastelement in Form eines bogenförmigen Längsschenkels an dem den Gelenkbolzen aufweisenden Profilelement ausgebildet ist.

Eine weitere vorteilhafte Ausgestaltung des Rahmens besteht darin, daß dessen Frontelemente an den jeweiligen schwenkbaren Profilelementen lösbar befestigt sind. Hierdurch ist es möglich, den Rahmen mit in Farbe und/oder Form unterschiedlich gestalteten Frontelementen zu versehen, so daß dieser optimal an die jeweilige Montageumgebung angepaßt werden kann.

Desweiteren besteht eine zweckmäßige Ausgestaltung des Rahmens darin, daß die Frontelemente und/oder die Profilelemente zweckmäßigerweise gegen unbefugtes Öffnen des Rahmens verriegelbar sind.

Nachstehend wird die Erfindung anhand einer ein Ausführungsbeispiel darstellenden Zeichnung näher beschrieben.

Es zeigen:
- Figur 1: eine Querschnittsansicht eines Abschnittes eines erfindungsgemäßen Rahmens mit geschlossenem Frontelement;
- Figur 2: eine Querschnittsansicht des Rahmenabschnittes gemäß Figur 1 mit herausgeklapptem Frontelement; und
- Figuren 3 und 4: die ein Gelenk des erfindungsgemäßen Rahmens bildenden Profilabschnitte in Einzeldarstellung.

Der erfindungsgemäße Rahmen besteht aus einem Grundrahmen, der aus vier Seitenteilen zusammengesetzt ist, wobei jeweils zwei Seitenteile im wesentlichen parallel zueinander angeordnet sind. Das untere Seitenteil umfaßt ein Rechteckrohr 1 und ein Quadratrohr 2, die aneinanderliegend mit einem Winkelprofil 3 verbunden sind. Das Rechteckrohr 1 bildet mit dem Quadratrohr 2 einen Absatz, an dem ein Hutprofil 4 befestigt ist, das bündig mit dem Quadratrohr 2 abschließt. Das Quadratrohr 2 und das Hutprofil 4 tragen eine Platte 5, die mit dem Winkelprofil 3 eine Einfassung zur Aufnahme von Plakaten oder dergleichen bildet. Das Winkelprofil 3 dient gleichzeitig als Schutz gegen Verschmutzungen durch heruntertropfenden Plakatleim (sog. Leimrinne).

An der Außenseite des Winkelprofils 3 ist ein zweifach abgewinkeltes Profilelement 6 befestigt, an dem über ein zweites Profilelement 7 ein Frontelement 8 angelenkt ist. Das Gelenk besteht aus einer kanalförmigen Gelenkschale 9, in die ein Gelenkbolzen 10 eingreift, der mit einer Längsnut 11 versehen ist, die zwei elastische Schenkelabschnitte 12, 13 bildet. Die Längsnut 11 weist eine Erweiterung 14 auf, an deren Innenseite drei spitzwinklige Rippen 15 abstehen, die gleichmäßig verteilt am Außenumfang eines in die Längsnut 11 formschlüssig eingesetzten Rundstabes 16 angreifen.

An dem Profilelement 7 ist einstückig ein bogenförmiger Längsschenkel 17 ausgebildet, der als Rastelement wirkt und an der Gelenkschale 9 des Profilelements 6 elastisch an einer im wesentlichen kreisbogenförmigen Reibfläche 18 angreift. Die Reibfläche 18 weist eine Vertiefung 19 auf, in die der mit einer Erhebung versehene Längsschenkel 17 des Profilelements 7 beim Herausklappen des Frontelements 8 einrastet (vgl. Fig. 2).

Im geschlossenen Zustand können die Frontelemente 8 gegen unbefugtes Öffnen durch eine geeignete Verriegelung (nicht gezeigt) gesichert werden, die z.B. in Form eines Schlosses oder eines mit einem Spezialwerkzeug verschwenkbaren Lasche, die in der Verschlußstellung einen Vorsprung am Grundrahmen hintergreift.

Das Profilelement 7 hat eine im wesentlichen ebene Stützfläche 20, an der das Frontelement 8 mit einem entsprechend ebenen Wandabschnitt 21 anliegt. Das Frontelement 8 ist ein Hohlkörper, der im Inneren durch mehrere Querverstrebungen versteift ist. Zur Befestigung des Frontelements 8 ist das Profilelement 7 mit einer wulstförmigen Längskante 22 versehen, die von einer Auskehlung 23 des Frontelements 8 umgriffen wird. Ferner ist das Profilelement 7 mit einer hinterschnitten Längsnut 24 versehen, in die zur Befestigung des zugehörigen Frontelements 8 Befestigungselemente (nicht gezeigt) lösbar verankert werden können.

In den Rahmenecken sind die Frontelemente 8 durch (nicht gezeigte) Eckstücke miteinander verbunden. Alternativ können die Frontelemente 8 und Profilelemente 6, 7 in den Rahmenecken auch auf Gehrung geschnitten sein.

Um dem erfindungsgemäßen Rahmen eine hohe Stabilität und Langlebigkeit zu verleihen, sind die Profilelemente 6, 7 vorzugsweise aus einer Al-Mg-Si-Legierung stranggegossen. Die Frontelemente 8 bestehen dagegen vorzugsweise aus Kunststoff, so daß verschiedene Farb- und Formvarianten kostengünstig realisierbar sind.

## Patentansprüche

1. Rahmen zur Aufnahme von Plakaten oder dgl., mit einem Grundrahmen, an dessen Rändern Frontelemente (8) befestigt sind, die jeweils über ein Gelenk mit dem Grundrahmen verbunden sind und einzeln aus der Rahmenfläche herausklappbar sind, wobei jedes der Gelenke eine Gelenkschale (9) und einen in die Gelenkschale (9) einsetzbaren Gelenkbolzen (10) aufweist, wobei die Gelenkschale (9) und der Gelenkbolzen (10) jeweils an einem Profilelement (6, 7) ausgebildet sind, und wobei eines der Profilelemente (7) ein Rastelement (17) aufweist, das an dem anderen Profilelement (6) auf einer im wesentlichen kreisbogenformigen Fläche (18) elastisch abgestützt ist, in der mindestens eine Rastvertiefung (19) ausgebildet ist,
**dadurch gekennzeichnet, daß**
der Gelenkbolzen (10) mit einer Längsnut (11) versehen ist, die zwei elastische Schenkelabschnitte (12, 13) definiert, wobei die Längsnut (11) eine Erweiterung aufweist, in die ein Rundstab (16) formschlüssig eingesetzt ist.

2. Rahmen nach Anspruch 1,
**dadurch gekennzeichnet, daß**
an der Innenseite der Schenkelabschnitte (12, 13) mindestens drei im Querschnitt spitzwinklige Erhebungen (15) ausgebildet sind, die gleichmäßig am Innenumfang der Schenkelabschnitte (12, 13) verteilt sind.

3. Rahmen nach Anspruch 1 oder 2,
**dadurch gekennzeichnet, daß**
die kreisbogenförmige Fläche (18) als Reibfläche ausgebildet ist.

4. Rahmen nach einem der vorhergehenden Anspruche,
**dadurch gekennzeichnet, daß**
das Rastelement (17) in Form eines im Querschnitt bogenförmigen Längsschenkels an dem den Gelenkbolzen (10) aufweisenden Profilelement (7) ausgebildet ist.

5. Rahmen nach einem der vorhergehenden Ansprüche,
**dadurch gekennzeichnet, daß**
die Frontelemente (8) an den jeweiligen schwenkbaren Profilelementen (7) lösbar befestigt sind.

6. Rahmen nach einem der vorhergehenden Ansprüche,
**dadurch gekennzeichnet**, daß
die Frontelemente (8) und/oder die Profilelemente (6, 7) gegen unbefugtes Öffnen des Rahmens verriegelbar sind.

## Claims

1. A frame for accommodating posters or the like, with a base frame to the edges of which front elements (8) are secured, which in each case are connected to the base frame by means of a joint, and which are individually capable of being folded out of the frame surface, whereby each of the joints features a joint shell (9) and a joint bolt (10) capable of insertion into the joint shell (9), whereby the joint shell (9) and the joint bolt (10) are formed in each case from a profile element (6, 7), and whereby one of the profile elements (7) features an engagement element (17) which is elastically supported at the other profile element (6) on an essentially arc-shaped surface (18), in which at least one engagement indentation (19) is formed,
characterised in that:
the joint bolt (10) is provided with a longitudinal slot (11) which defines two elastic limb sections (12, 13), whereby the longitudinal slot (11) features an extension into which a circular bar (16) engages with positive fit.

2. A frame according to claim 1, characterised in that on the inner side of the limb sections (12, 13) at least three protrusions are formed (15), acute angled in their cross-section, which are distributed uniformly on the inner circumference of the limb sections (12, 13).

3. A frame according to claim 1 or 2, characterised in that the arc-shaped surface (18) is designed as a friction surface.

4. A frame according to one of the foregoing claims,
characterised in that the engagement element (17) is arranged in the form of a longitudinal limb element, arc-shaped in cross-section, at the profile element (7) featuring the joint bolt (10).

5. A frame according to one of the foregoing claims,
characterised in that the front elements (8) are secured in a releasable manner to the individually pivoting profile elements (7).

6. A frame according to one of the foregoing claims,
characterised in that the front elements (8) and/or the profile elements (6, 7) are capable of being locked to prevent unauthorised opening of the frame.

## Revendications

1. Cadre destiné à recevoir des affiches ou analogues, comportant un cadre de base, sur les bords duquel sont fixés des éléments avant (8) , qui sont reliés chacun au cadre de base par l'intermédiaire d'une articulation et peuvent être écartés chacun par rabattement à partir de la surface du cadre, et dans lequel chacune des articulations comprend une coque d'articulation (9) et un axe d'articulation (10) qui peut être inséré dans la coque d'articulation (9), et dans lequel la coque d'articulation (9) et l'axe d'articulation (10) sont formés chacun sur un élément profilé (6, 7), et dans lequel l'un des éléments profilés (7) possède un élément d'encliquetage (17), qui prend appui élastiquement au niveau de l'autre élément profilé (6), sur une surface essentiellement en forme d'arc de cercle (18), dans laquelle est formé un renfoncement d'encliquetage (19), caractérisé en ce que l'axe d'articulation (10) est pourvu d'une nervure longitudinale (11) qui définit deux parties élastiques en forme de branches (12, 13), la nervure longitudinale (11) présentant un élargissement, dans lequel une tige circulaire (16) est insérée selon une liaison par formes complémentaires.

2. Cadre selon la revendication 1, caractérisé en ce que sur le côté intérieur des parties en forme de branches (12, 13) sont formées au moins trois bossages (15) de forme pointue en coupe transversale, qui sont répartis uniformément sur la périphérie intérieure des parties en forme de branches (12, 13).

3. Cadre selon la revendication 1 ou 2, caractérisé en ce que la surface en forme d'arc de cercle (18) est agencée en tant que surface de frottement.

4. Cadre selon l'une des revendications précédentes, caractérisé en ce que l'élément d'encliquetage (17) est agencé sous la forme d'une branche longitudinale de forme coudée en coupe transversale, sur l'élément profilé (7) comportant l'axe d'articulation (10).

5. Cadre selon l'une des revendications précédentes, caractérisé en ce que les éléments avant (8) sont fixés de façon amovible sur les éléments profilés pivotants respectifs (7).

6. Cadre selon l'une des revendications précédentes, caractérisé en ce que les éléments avant (8) et/ou les éléments profilés (6, 7) peuvent être verrouillés à l'encontre d'une ouverture non autorisée du cadre.
